# FASCICULE DE BREVET EUROPEEN

(11) **EP 0 661 938 B1**
(45) Date de publication et mention de la délivrance du brevet: **07.01.1999**
(21) Numéro de dépôt: 94916972.6
(22) Date de dépôt: 18.05.1994
(51) Int. Cl.: A44C 5/24

(54) **FERMOIR DU TYPE A BOUCLE DEPLOYANTE POUR BRACELET**
FALTVERSCHLUSS FÜR ARMBÄNDER
UNFOLDING BUCKLE-TYPE CLASP FOR A BRACELET

(30) Priorité: 03.06.1993 FR 9306755
(43) Date de publication de la demande: 12.07.1995
(73) Titulaire: MONTRES ROLEX SA, CH-1211 Genève 24 (CH)
(72) Inventeur: Ferrario, Luigi, CH-2068 Hauterive (CH)
(74) Mandataire: Savoye, Jean-Paul
(86) Numéro de dépôt international: EP9401610
(87) Numéro de publication internationale: WO9428754

(56) Documents cités:
- EP-A- 0 509 938
- CH-A- 633 698
- FR-E- 41 138
- US-A- 2 444 360
- US-A- 2 518 551

## Description

L'invention concerne un fermoir du type à boucle déployante pour bracelet, notamment pour un bracelet de montre, et plus particulièrement un tel fermoir comportant au moins une branche, au moins un bras articulé par une première de ses extrémités sur une première extrémité de ladite branche, ladite branche ayant une face latérale disposée en regard d'une face latérale dudit bras dans la position fermée du fermoir, et des moyens de blocage pour bloquer le fermoir dans ladite position fermée.

Un fermoir répondant à la définition générique ci-dessus est décrit dans le document EP-A- 0 509 938 . Dans ce document, le fermoir comprend deux bras qui sont articulés sur des brins du bracelet par une de leurs extrémités et sur des extrémités de deux branches parallèles d'un élément central en forme de brancard, par leur autre extrémité. L'élément central présente deux échancrures de forme et de dimensions correspondant à celles des bras de façon que les bras soient entièrement inclus dans les échancrures en position fermée du bracelet. Le blocage du fermoir en position fermée est assuré par un système à cran. Pour assurer ce crantage, l'extrémité du bras qui est attachée au brin présente un bec dont une des parties présente une gorge qui coopère avec un organe cylindrique ou pont reliant les branches après qu'il ait été engagé élastiquement sur ce dernier.

Ce système de crantage présente l'inconvénient d'être soumis à une usure rapide ce qui a pour résultat que la fermeture n'est plus assurée efficacement après un certain nombres d'ouvertures et de fermetures.

Cette usure rapide conduit également à des variations considérables des forces d'ouverture et de fermeture, ce qui est insatisfaisant pour l'utilisateur, ces forces étant par ailleurs dépendantes de la nature des matériaux utilisés pour la réalisation du fermoir.

A cela s'ajoute le jeu inhérent existant entre la gorge et l'organe cylindrique qui donne au système de crantage une impression de qualité médiocre

Par ailleurs, ce fermoir est relativement difficile à réaliser avec précision car il demande de nombreuses opérations mécaniques notamment d'usinage de reprise après étampage des branches et des bras, et d'ajustage du bec avec le pont avant montage du fermoir, afin d'obtenir une force d'ouverture et une force de fermeture acceptables.

On connaît également du document FR-E-41 138 un fermoir du type à bouche déployante pour bracelet comprenant deux branches et un bras articulé par une de ses extrémités sur une extrémité des branches, le bras étant prévu pour s'effacer entre les branches en position de fermeture du fermoir. Le bras comporte des saillies latérales destinées à venir s'engager, dans la position de fermeture, dans des logements correspondants ménagés dans les branches, ces dernières étant élastiquement déformables grâce à des fentes longitudinales ménagées dans celles-ci à cet effet. Ce fermoir présente toutefois les mêmes inconvénients que ceux évoqués en liaison avec le fermoir décrit dans le document EP-A-0 509 938.

L'invention a donc pour but principal de remédier aux inconvénients de l'art antérieur susmentionné en fournissant un fermoir du type à bouche déployante, notamment pour un bracelet de montre ou analogue, comprenant un système fiable de blocage du fermoir dans sa position fermée et qui, tout en conférant un aspect esthétique amélioré au fermoir dans son ensemble, peut être réalisé de façon simple et économique.

A cet effet l'invention a pour objet un fermoir du type à bouche déployante comprenant au moins une branche et au moins un bras articulé par une première de ses extrémités sur une première extrémité de ladite branche, ladite branche ayant une face latérale disposée en regard d'une face latérale dudit bras dans la position fermée du fermoir, et des moyens de blocage pour bloquer le fermoir dans ladite position fermée, les moyens de blocage comprenant au moins un élément élastiquement déformable qui s'étend, en position fermée du fermoir, dans un logement formé d'une part par une creusure longitudinale ménagée dans ladite face latérale de ladite branche caractérisé en ce que d'autre part une creusure longitudinale est ménagée dans ladite face latérale dudit bras.

Grâce à ces caractéristiques, on obtient un fermoir de structure simple et économique et qui présente une force de fermeture et une force d'ouverture constantes au cours du temps, ces dernières pouvant facilement être maîtrisées en ajustant les dimensions et/ou la raideur de l'élément élastiquement déformable quelle que soit la nature du ou des matériaux utilisés pour réaliser les autres pièces du fermoir.

D'autres caractéristiques et avantages de l'invention apparaîtront plus clairement à la lecture de la description qui suit de modes de réalisation de l'invention donnés à titre purement illustratif et non limitatif, cette description étant faite en liaison avec le dessin dans lequel:
- la figure 1 est une vue en perspective d'un mode de réalisation d'un fermoir de l'invention, le fermoir étant représenté en position ouverte;
- la figure 2 est une vue de dessus du fermoir de la figure 1, le fermoir étant représenté en position fermée;
- la figure 3 est une coupe selon la ligne III-III de la figure 2;
- la figure 4 est une vue de côté et partiellement arrachée d'une variante du mode de réalisation du fermoir de l'invention de la figure 1, le fermoir étant représenté en position ouverte;
- la figure 5 est une vue de dessus et partiellement coupée du fermoir de la figure 4, le fermoir étant représenté en position fermée, et
- la figure 6 est une vue en perspective d'un deuxième mode de réalisation du fermoir de l'invention, le fermoir étant représenté en position ouverte.

La figure 1 montre, en perspective, un premier mode de réalisation d'un fermoir du type à bouche déployante selon l'invention et désigné par la référence numérique générale 1.

Le fermoir 1 comprend essentiellement une base 2 et un bras 4. Ces éléments sont articulés l'un sur l'autre par l'une de leurs extrémités et reliés par leur autre extrémité à des premier et deuxième brins 6, 8 d'un bracelet. Les brins 6 et 8 partiellement représentés en traits interrompus à la figure sont attachés à un objet à porter, notamment une montre (non représentée).

La base 2 a la forme d'une lame mince allongée, légèrement incurvée dans le sens de la longueur afin de s'adapter à la courbure du poignet. La base 2 comprend deux branches parallèles 10 et 12 reliées ensemble à chacune de leurs extrémités par des moyens de liaison 14 et 16 et délimitant entre elles un espace libre 18 longitudinal sensiblement rectangulaire. Dans l'exemple représenté, les moyens de liaison 14 sont formés par un tube dont les parties extrêmes sont fixées par exemple par soudage sur les surfaces supérieures 20 et 22 d'une extrémité des branches 10 et 12. Le tube 14 est destiné à recevoir une goupille (non représentée) autour de laquelle est enroulé le brin de bracelet 8 et forme ainsi des moyens de fixation du brin de bracelet 8.

Les moyens de liaison 16 situés à l'extrémité des branches 10 et 12 sur laquelle est articulé le bras 4 comprennent une charnière. La figure 2 indique une façon de réaliser la charnière 16. Un tube 24 muni d'encoches 26 est chassé dans une ouverture prévue à cet effet dans les autres extrémités des branches 10 et 12 et le bras 4 pivote autour du tube 24. Des goupilles 28 pourvues chacune d'une rainure 30 sont introduites dans le tube 24 et y sont maintenues en place par le truchement des encoches 26 qui pénètrent dans les rainures 30. On réalise ainsi un assemblage facilement montable et démontable.

Le bras 4, de son côté, est formé d'une lame allongée qui a la même épaisseur et présente la même courbure longitudinale que celles de la base 2. De forme générale rectangulaire, ses dimensions lui permettent de prendre place dans l'espace libre 18 de la base 2. A une extrémité, le bras 4 est traversé par un trou par lequel passe le tube encoché 24 permettant au bras 4 de pivoter autour du tube 24. L'autre extrémité du bras 4 est munie de moyens de fixation 32 du deuxième brin de bracelet 16, formés également par un tube susceptible de recevoir une goupille (non représentée) autour de laquelle est enroulé le brin de bracelet 6. Le tube 32 est fixé par exemple par soudage sur une partie extrême de la surface supérieure 34 du bras 4.

Dans l'exemple de réalisation représenté, le tube 14 et le tube 32 sont notamment adaptés à la fixation de brins de bracelet du type à maillons métalliques, mais il va de soi que ces moyens de fixation peuvent être facilement modifiés par l'homme de métier pour recevoir des brins de bracelet réalisés par exemple en cuir ou analogue.

Dans l'exemple décrit, le bras 4 présente une longueur légèrement supérieure à la longueur des branches 10, 12 et comprend dans sa surface supérieure 34 une rainure transversale 36 ménagée pour, dans la position fermée du fermoir, venir en correspondance avec le tube 14 et recevoir ce dernier. Ainsi, quand le fermoir est en position fermée, ce qui apparait aux figures 2 et 3 le bras 4 est inclus dans l'épaisseur des branches 10 et 12 à l'exception du tube 32 qui émerge de l'épaisseur du fermoir au même niveau que le tube 14. On notera que dans le mode de réalisation décrit, le bras 4 doit pivoter dans le sens de la flèche F de la figure 1 pour amener le fermoir dans sa position ouverte. Il est bien entendu possible de prévoir, selon une variante, un bras 4 plus court que les branches 10 et 12 de sorte qu'il ne soit pas arrêté par le tube 14 et qu'il puisse pivoter dans un sens opposé pour amener le fermoir dans sa position ouverte. Dans ce cas, la fixation de brins de bracelet sur la base et le bras sera modifiée en conséquence.

Le fermoir 1 comprend en outre des moyens de blocage pour bloquer le fermoir, c'est-à-dire le bras 4 par rapport aux branches 10 et 12, dans sa position fermée. A cet effet, les branches 10 et 12 comprennent chacune une face latérale 36, dans laquelle est ménagée une creusure longitudinale 40, 42. Le bras 4 comprend deux faces latérales opposées 44, 46, chacune étant également munie d'une creusure longitudinale 48, 50. Chaque creusure 40 et 42 des branches 10 et 12 est ménagée pour, en position fermée du fermoir, être en regard d'une des creusures 48, 50 du bras et former ainsi deux logements longitudinaux parallèles 52, 54 (cf fig. 3) dans chacun desquels s'étend un élément élastiquement déformable 56, 58.

Chaque élément élastiquement déformable 56, 58 s'étend partiellement dans chacune des creusures formant son logement 52, 54 si bien que ces éléments 56, 58 réalisent un blocage du bras 4 sur les branches 10, 12.

Dans l'exemple représenté, les éléments élastiquement déformables 56 et 58 comprennent chacun un ressort hélicoïdal et les logements 52 et 54 présentent une section sensiblement circulaire.

Le fermoir comprend en outre des moyens de maintien de chaque élément élastiquement déformable 56, 58 dans une des creusures formant son logement, en l'occurrence dans les creusures 48 et 50 ménagées dans le bras 4, pour qu'il soit retenu dans ladite creusure quand le fermoir est en position ouverte.

Dans l'exemple décrit et comme cela apparait clairement à la figure 3, les creusures 48, 50 débouchent respectivement dans les faces latérales 36 et 38 du bras 4 par des ouvertures délimitées par deux bords 60, 62 et 64, 66 séparés d'une distance inférieure au diamètre des ressorts 56 et 58. L'axe longitudinal L de chacun des ressorts 56, 58 est donc contenu dans la creusure 48, 50 qui le reçoit. Ainsi, les creusures 48 et 50 s'étendent, en section, sur un arc de cercle supérieur à 180° et de préférence sur un arc d'environ 240°.

Quant aux creusures 40, 42 ménagées dans les faces latérales des branches 10, 12, elles s'étendent en section sur un arc de cercle inférieur à 90° et de préférence égal à environ 60°.

Il est bien entendu que les creusures 40, 42, 48 et 50 peuvent présenter des sections différentes et par exemple, la section des creusures 48, 50 qui retiennent l'élément élastiquement déformable 56, 58 peut être en queue d'aronde ou en T, et la section des creusures 40, 42 complémentaires peuvent être en U ou de tout autre forme présentant une concavité permettant de former un logement susceptible de recevoir les éléments élastiquement déformables 56, 58.

Le diamètre des ressorts 56, 58 est légèrement inférieur au diamètre des logements 52, 54 si bien qu'il existe un certain jeu entre les ressorts 56, 58 et les logements 52, 54 et a fortiori, entre les ressorts 56, 58 et les creusures 48, 50 dans lesquelles ils sont maintenus. Les ressorts 56, 58 peuvent ainsi se déformer sans difficulté lors de l'ouverture et de la fermeture du fermoir 1 comme cela sera décrit ci-après.

On remarquera que les faces latérales 36 et 38 des branches 10 et 12 comprennent respectivement des rampes d'encliquetage 68, 70 ménagées dans les parties inférieures de ces faces. Ces rampes 68 et 70 s'étendent respectivement des bords inférieurs des faces 36, 38 jusqu'aux bords inférieurs des creusures 40, 42. Ces rampes 68, 70 permettent aux éléments élastiquement déformables de se déformer progressivement lors de la fermeture du fermoir comme cela apparaîtra plus clairement dans la suite de la description.

Le fermoir 1 comprend en outre des moyens d'arrêt 72, 74 des ressorts 56, 58 en direction longitudinale dans les creusures 48, 50. Ces moyens d'arrêt 72, 74 sont formés par au moins deux spires jointives d'extrémité des ressorts 56, 58 et dont le diamètre, lorsque ces ressorts ne sont pas montés dans les creusures 48, 50, est sensiblement supérieur à celui des logements 52, 54. Ainsi, les ressorts 56, 58 peuvent être introduits aisément dans la creusure 48, 50 correspondante par leur extrémité ayant un diamètre sensiblement inférieur à celui du logement, les dernières spires 72, 74 formant les moyens d'arrêt dans les creusures 48, 50 étant ensuite forcées dans ces creusures 48, 50 pour assurer un arrêt dans le sens longitudinal des ressorts 56, 58 dans ces dernières. Selon une variante, les spires 72, 74 formant les moyens d'arrêt peuvent respectivement coopérer avec des gorges annulaires (non représentées) ménagées dans les creusures 48, 50.

Le principe de fonctionnement du fermoir qui vient d'être décrit est le suivant: au cours de la fermeture, le bras , lorsqu'il est poussé dans le sens de la flèche F1, provoque le frottement des rampes d'encliquetage 68, 70 des branches 10, 12 sur les parties des ressorts 56, 58 qui font saillie hors des creusures 48, 50, ce qui a pour effet de déformer élastiquement les spires des ressorts 56, 58 de sorte qu'elles s'effacent momentanément, jusqu'à ce que ces parties en saillie des ressorts 56, 58 pénètrent progressivement dans les creusures 40, 42 complémentaires ménagées dans les branches 10, 12 et assurent ainsi un blocage du bras 4 entre les deux branches 10, 12.

Lors de l'ouverture, le bras est poussé dans le sens de la flèche F et sollicite simultanément la totalité des spires des ressorts 56, 58 pour les déformer et libérer le bras 4. Il résulte de la structure des moyens de blocage que la force à déployer pour l'ouverture du fermoir est plus grande que celle qui est nécessaire à sa fermeture, ce qui confère au fermoir un plus grand confort d'utilisation au porteur et une grande sécurité en position fermée.

A ce propos, pour ouvrir le fermoir, il sera avantageux de munir l'extrémité du brin 8 d'un onglet (non représenté).

En outre, on remarquera que les forces de fermeture et d'ouverture dépendent essentiellement des caractéristiques des ressorts, de sorte qu'elles peuvent être aisément ajustées. Pour ce faire, il suffit d'agir sur les paramètres caractéristiques de chaque ressort, à savoir le diamètre du fil et le nombre de spires du ressort.

En se référant aux figures 4 et 5, on voit une variante de réalisation du fermoir qui est représenté aux figures 1 à 3 dans laquelle les mêmes éléments sont désignés par les mêmes références numériques.

A la différence du premier mode de réalisation, le tube soudé 14 a été remplacé par des moyens de liaison 14 du type de ceux référencés en 16 à la figure 2 et dans lesquelles un tube 15 fait office d'entretoise pour maintenir une distance convenable entre les branches 10 et 12 du fermoir.

Par ailleurs, les branches 10 et 12 sont chacune prolongées au-delà des moyens de liaison 14 par des parties de branche 10' et 12'. Chaque partie de branche 10' et 12' comprend un trou 11' et 13', ces derniers étant disposés en regard l'un de l'autre et étant destinés à recevoir une goupille (non représentée) pour la fixation d'un brin de bracelet.

Dans cette variante de réalisation, les ressorts 56 et 58 sont respectivement arrêtés longitudinalement dans les creusures 48 et 50 par une première de leurs extrémités, par les extrémités d'une goupille G1 chassée dans un trou ménagé dans la branche 4, les deux extrémités de la goupille s'étendant respectivement dans les creusures 48 et 50.

Par ailleurs, les ressorts 56 et 58 sont respectivement maintenus contre les extrémités de la goupille G1 par l'intermédiaire d'un élément E fixé sur la branche 4. Plus précisément, l'élément E comprend une partie en forme de U dont les branches b, b' s'étendent respectivement dans les creusures 48 et 50 et s'appuient contre la deuxième extrémité des ressorts 56 et 58. La fixation de l'élément E sur la branche 4 est réalisée via une goupille G2 chassée dans des trous en regard, ménagés respectivement dans la branche 4 et dans les deux branches b, b'. Comme cela ressort particulièrement de la figure 4, l'élément E comprend une deuxième partie, dite de fixation, s'étendant au-dessus du plan de la branche 4 et comprenant un oeillet de fixation destiné à recevoir une goupille (non représentée) pour la fixation d'un brin de bracelet.

On notera également que selon cette variante de réalisation l'ouverture du fermoir s'effectue selon un déplacement vers le haut et dans le sens de la flèche F2 au dessin.

En se référant maintenant à la figure 6, on voit un deuxième mode de réalisation dans lequel les mêmes éléments que ceux représentés aux figures 1 à 5 sont désignés par les mêmes références numériques.

Dans ce deuxième mode de réalisation, le fermoir 1' comprend une base 72 formée de deux branches parallèles 74, 76 et deux bras 78 et 80 articulés par l'une de leurs extrémités aux extrémités des branches 74, 76. Les autres extrémités des bras 78 et 80 comprennent respectivement des moyens de fixation 14, 32 d'un brin de bracelet 6, 8 représenté partiellement en traits interrompu à la figure.

Le fermoir 1' comprend en outre un organe de rigidification 82 reliant les branches 74 et 76 dans leur zone médiane, ce qui délimite avec les branches 74, 76 deux espaces libres 84, 86 de forme générale rectangulaire dans lesquels les bras 78, 80 peuvent être respectivement inclus en position fermée du fermoir, les extrémités des bras reliées aux brins du bracelet étant alors sensiblement juxtaposées.

Ce fermoir 1' peut donc être considéré comme étant formé de deux fermoirs 1 tels que représentés sur les figures 1 à 3 réunis l'un à l'autre par une de leurs extrémités et utilisant les mêmes moyens de blocage que ceux qui ont été décrits en liaison avec ces figures.

Les fermoirs de l'invention présentent l'avantage d'une fabrication très aisée car, pour les branches comme pour le bras ou les bras, ces éléments peuvent être obtenus à partir de profilés découpés, cintrés et assemblés. Il n'y a donc pas d'opérations d'étampage avec les pertes de matière et le coût de l'outillage que cela entraîne. Le fermoir de l'invention présente en outre une ligne simple lui conférant une grande élégance.

Il est bien entendu que l'invention n'est pas limitée aux modes de réalisation qui viennent d'être décrits et que de nombreuses variantes évidentes pour l'homme du métier peuvent être réalisées sans sortir du cadre de la présente invention définie par les revendications annexées. On peut par exemple prévoir des moyens de blocage ne présentant qu'un seul logement coopérant avec un unique élément élastiquement déformable. On peut également prévoir que l'élément élastiquement déformable soit non pas réalisé sous la forme une ressort hélicoidal mais sous la forme d'un cylindre en un matériau élastomère ou encore d'un tube en un matériau élastiquement déformable, que les éléments élastiquement déformables ne soient pas maintenus dans le ou les bras mais dans les branches ou encore que le fermoir ne comprenne qu'une branche et un bras articulés l'un sur l'autre par leurs extrémités.

## Revendications

1. Fermoir du type à boucle déployante pour bracelet comprenant au moins une branche (10,12) et au moins un bras (4) articulé par une première de ses extrémités sur une première extrémité de ladite branche, ladite branche (10,12) ayant une face latérale (36,38) disposée en regard d'une face latérale (44,46) dudit bras (4) dans la position fermée du fermoir, et des moyens de blocage pour bloquer le fermoir dans ladite position fermée, les moyens de blocage comprenant au moins un élément élastiquement déformable (56,58) qui s'étend, en position fermée du fermoir, dans un logement (52,54) formé d'une part par une creusure (40,42) longitudinale ménagée dans ladite face latérale (36,38) de ladite branche (10,12) caractérisé en ce que d'autre part une creusure longitudinale (48,50) est ménagée dans ladite face latérale (44,46) dudit bras (4).

2. Fermoir selon la revendication 1 caractérisé en ce que ledit élément élastiquement déformable (56,58) est retenu dans une première (48,50) desdites creusures, ménagée dans une première (44,46) desdites faces latérales, par des moyens de maintien (60,62,64,66).

3. Fermoir selon la revendication 1 ou 2, caractérisé en ce que ledit élément élastiquement déformable (56,58) comprend un ressort hélicoïdal.

4. Fermoir selon la revendication 3, caractérisé en ce que l'axe longitudinal (L) dudit ressort (56,58) est contenu dans ladite première creusure (48,50) et en ce que ladite première creusure (48,50) s'ouvre dans ladite première face latérale par une ouverture délimitée par deux bords (60,62,64,66) séparés d'une distance inférieure au diamètre du ressort (56,58); lesdits moyens de maintien étant constitués par lesdits bords (60,62,64,66).

5. Fermoir selon la revendication 4, caractérisé en ce que le logement (52,54) formé par les creusures (40,48,42,50) présente une section circulaire.

6. Fermoir selon la revendication 5, caractérisé en ce que le diamètre du ressort (56,58) est sensiblement égal au diamètre du logement (52,54).

7. Fermoir selon la revendication 5 ou 6, caractérisé en ce qu'il comprend en outre des moyens d'arrêt (72,74) du ressort (56,58) en direction longitudinale dans ladite creusure (48,50).

8. Fermoir selon la revendication 8, caractérisé en ce que ledit ressort (56,58) comprend au moins deux spires (72,74) d'extrémité jointives dont le diamètre est sensiblement supérieur au diamètre dudit logement (52,58) avant le montage dudit ressort dans ladite première creusure (48,50).

9. Fermoir selon l'une quelconque des revendications précédentes, caractérisé en ce qu'il comprend une deuxième (12) branche sensiblement parallèle à la première branche (10), en ce que lesdites première et deuxième branches (10,12) sont reliées ensemble par une de leurs extrémités par des moyens de liaison, et séparées l'une de l'autre par un espace libre (18) pouvant recevoir au moins partiellement ledit bras (4) dans la position fermée du fermoir et en ce que ladite deuxième (12) branche présente une face latérale (38) disposée en regard d'une deuxième face latérale (46) dudit bras (4).

10. Fermoir selon la revendication 9, caractérisé en ce que ladite première creusure (48,50) est ménagée dans ladite face latérale (44,46) dudit bras (4)

11. Fermoir selon la revendication 10, caractérisé en ce qu'il comprend en outre un deuxième élément (58) élastiquement déformable s'étendant, en position fermée du fermoir, dans un deuxième logement (54) formé d'une part par une creusure (42) ménagée dans ladite face latérale (38) de la deuxième branche (12) et d'autre part par une creusure (50) ménagée dans ladite deuxième face latérale (46) dudit bras (4).

12. Fermoir selon l'une quelconque des revendications précédentes, caractérisé en ce que la deuxième extrémité de ladite branche (10,12) ou desdites branches (10,12) et la deuxième extrémité dudit bras (4) comprennent des moyens de fixation (14,32) d'un brin de bracelet (6,8).

13. Fermoir selon l'une des revendications 9 à 11, caractérisé en ce qu'il comporte un deuxième bras articulé par une première extrémité sur la deuxième extrémité desdites branches (74,76), et en ce que les deuxièmes extrémités desdits premier et deuxième bras (78,80) sont sensiblement juxtaposées en position fermée du fermoir.

14. Fermoir selon la revendication 13, caractérisé en ce que les deuxièmes extrémités desdits bras (78,80) comprennent des moyens de fixation (14,32) d'un brin de bracelet (6,8).

15. Fermoir selon la revendication 14, caractérisé en ce que comprend un organe de rigidification transversal (82) reliant les première et deuxième branches (74,76).

## Claims

1. Clasp of the unfolding buckle type for bracelet comprising at least one branch (10, 12) and at least one arm (4) hinged at one of its ends to a first end of said branch, said branch (10, 12) having a lateral face (36, 38) arranged opposite a lateral face (44, 46) of said arm (4) in the closed position of the clasp, and maintaining means for maintaining the clasp in said closed position, the maintaining means comprise at least one elastically deformable element (56, 58) which in the closed position of the clasp extends into a housing (52, 54) formed on the one hand by a longitudinal hollow (40, 42) provided in said lateral face (36, 38) of said branch (10, 12), characterized in that on the other hand a longitudinal hollow (48, 50) is provided in said lateral face (44, 46) of said arm (4).

2. Clasp according to claim 1, characterized in that said elastically deformable element (56, 58) is retained in a first (48, 50) of said hollows, formed in a first (44, 46) of said lateral faces by holding means (60, 62, 64, 66).

3. Clasp according to claim 1 or 2, characterized in that said elastically deformable element (56, 58) comprises a helical spring.

4. Clasp according to claim 3, characterized in that the longitudinal axis (L) of said spring (56, 58) is contained in said first hollow (48, 50) and in that said first hollow (48, 50) opens into said first lateral face through an opening bounded by two edges (60, 62, 64, 66) separated by a distance less than the diameter of the spring (56, 58); said holding means being constituted by said edges (60, 62 ,64 , 66).

5. Clasp according to claim 4, characterized in that the housing (52, 54) formed by the hollows (40, 48, 42, 50) exhibits a circular cross-section.

6. Clasp according to claim 5, characterized in that the diameter of the spring (56, 58) is substantially equal to the diameter of the housing (52, 54).

7. Clasp according to claim 5 or 6, characterized in that it further comprises stopping means (72, 74) for the spring (56, 58) in the longitudinal direction within said hollow (48, 50).

8. Clasp according to claim 8, characterized in that said spring (56, 58) comprises at least two abuting end coils (72, 74) the diameter of which is substantially greater than the diameter of said housing (52, 54) prior to the assembly of said spring within said first hollow (48, 50).

9. Clasp according to any one of the preceding claims, characterized in that it comprises a second branch (12) substantially parallel to the first branch (10), in that said first and second branches (10, 12) are coupled together at one of their ends by connecting means, and separated from one another by a free space (18) capable of receiving at least partially said arm (4) in the closed position of the clasp and in that said second branch (12) exhibits a lateral face (38) arranged opposite a second lateral face (46) of said arm (4).

10. Clasp according to claim 9, characterized in that said first hollow (48, 50) is formed in said lateral face (44, 46) of said arm (4).

11. Clasp according to claim 10, characterized in that it further comprises a second (58) elastically deformable element extending, in the closed position of the clasp into a second housing (54) formed on the one hand by a hollow (42) provided in said lateral face (38) of the second branch (12) and on the other hand by a hollow (50) provided in said second lateral face (46) of said arm (4).

12. Clasp according to any one of the preceding claims, characterized in that the second end of said branch (10, 12) or said branches (10, 12) and the second end of said arm (4) comprise securing means (14, 32) for a bracelet strand (6, 8).

13. Clasp according to any of claims 9 to 11, characterized in that it includes a second arm hinged at a first end to the second end of said branches (74, 76) and in that the second ends of said first and second arms (78, 80) are substantially juxtaposed in the closed position of the clasp.

14. Clasp according to claim 13, characterized in that the second ends of said arms (78, 80) comprise securing means (14, 32) for a bracelet strand (6, 8).

15. Clasp according to claim 14, characterized in that it comprises a transversal stiffening element (82) coupling the first and second branches (78, 80).

## Patentansprüche

1. Faltverschluß für Armbänder umfassend wenigstens ein Glied (10,12) und wenigstens einen Arm (4), der über ein erstes seiner Enden an einem ersten Ende des Glieds angelenkt ist, wobei das Glied (10, 12) eine Seitenflache (36, 38) gegenüber von einer Seitenfläche (44, 46) des Arms (4) in der geschlossenen Positions des Faltverschlußes besitzt, sowie Blockiermittel zum Blockieren des Faltverschlußes in der geschlossenen Position, wobei die Blockiermittel wenigstens ein elastisch deformierbares Element (56, 58) umfassen, das sich in geschlossener Position des Faltverschlußes in einen Sitz (52, 54) erstreckt, der einerseits durch eine langgestreckte Einsenkung (40, 42) gebildet ist, die in der Seitenfläche (36, 38) des Glieds (10, 12) ausgebildet ist, dadurch gekennzeichnet, daß andererseits eine langgestreckte Einsenkung (48, 50) in der Seitenfläche (44, 46) des Arms (4) ausgebildet ist.

2. Faltverschluß nach Anspruch 1, dadurch gekennzeichnet, daß das elastisch deformierbare Element (56, 58) in einer ersten (48, 50) der Einsenkungen, die in einer ersten (44, 46) der Seitenflächen ausgebildet ist, durch Haltemiffel (60, 62, 64, 66) gehalten ist.

3. Faltverschluß nach Anspruch 1 oder 2, dadurch gekennzeichnet, daß das elastisch deformierbare Element (56, 58) eine Schraubenfeder umfaßt.

4. Faltverschluß nach Anspruch 3, dadurch gekennzeichnet, daß die Längsachse (L) der Feder (56, 58) in der ersten Einsenkung (48, 50) enthalten ist, und daß sich die erste Einsenkung (48, 50) in die erste Seitenfläche über eine durch zwei Ränder (60, 62, 64, 66) begrenzte Öffnung öffnet, die durch einen Abstand kleiner als der Durchmesser der Feder (56, 58) getrennt sind, wobei die Haltemittel durch die Ränder (60,62,64,66) gebildet werden.

5. Faltverschluß nach Anspruch 4, dadurch gekennzeichnet, daß der Sitz (52, 54), der durch die Einsenkungen (40, 48, 42, 50) gebildet wird, einen kreisförmigen Querschnitt besitzt.

6. Faltverschluß nach Anspruch 5, dadurch gekennzeichnet, daß der Durchmesser der Feder (56, 58) im wesentlichen gleich dem Durchmesser des Sitzes (52, 54) ist.

7. Faltverschluß nach Anspruch 5 oder 6, dadurch gekennzeichnet, daß er zudem Mittel (72, 74) zum Blockieren der Feder (56, 58) in Längsrichtung der Einsenkung (48, 50) umfaßt.

8. Faltverschluß nach Anspruch 8, dadurch gekennzeichnet, daß die Feder (56, 58) Wenigstens zwei benachbarte Endwindungen (72, 74) umfaßt, deren Durchmesser merklich größer als der Durchmesser des Sitzes (52, 58) vor der Montage der Feder in der ersten Einsenkung (48, 50) ist.

9. Faltverschluß nach einem der vorhergehenden Ansprüche, dadurch gekennzeichnet, daß er ein zweites Glied (12) im wesentlichen parallel zum ersten Glied (10) umfaßt, daß das erste und zweite Glied (10, 12) miteinander an einem ihrer Enden durch Verbindungsmittel verbunden und voneinander durch einen Freiraum (18) getrennt sind, der wenigstens teilweise den Arm (4) in der geschlossenen Position des Faltverschlußes aufnehmen kann, und daß das zweite Glied (12) eine Seitenfläche (38) aufweist, die gegenüber von einer zweiten Seitenfläche (46) des Arms (4) angeordnet ist.

10. Faltverschluß nach Anspruch 9, dadurch gekennzeichnet, daß die erste Einsenkung (48, 50) in der Seitenfläche (44, 46) des Arms (4) angebracht ist.

11. Faltverschluß nach Anspruch 10, dadurch gekennzeichnet, daß er zudem ein zweites elastisch deformierbares Element (58) umfaßt, das sich in geschlossener Position des Faltverschlußes in einem zweiten Sitz (54) erstreckt, der einerseits durch eine Einsenkung (42), die in der Seitenfläche (38) des zweiten Glieds (12) angebracht ist, und andererseits durch eine Einsenkung (50) gebildet wird, die in der zweiten Seitenfläche (46) des Arms (4) angebracht ist.

12. Faltverschluß nach einem der vorhergehenden Ansprüche, dadurch gekennzeichnet, daß das zweite Ende des Glieds (10, 12) oder der Glieder (10, 12) und das zweite Ende des Arms (4) Befestigungsmittel (14, 32) für ein Armbandstück (6, 8) umfassen.

13. Faltverschluß nach einem der Ansprüche 9 bis 11, dadurch gekennzeichnet, daß er einen zweiten Arm umfaßt, der über ein erstes Ende am zweiten Ende von Gliedern (74, 76) angelenkt ist, und daß sich die zweiten Enden des ersten und zweiten Arms (78, 80) in geschlossener Position des Faltverschlußes im wesentlichen gegenüberliegen.

14. Faltverschluß nach Anspruch 13, dadurch gekennzeichnet, daß die zweiten Enden der Arme (78, 80) Befestigungsmittel (14, 32) für ein Armbandstück (6, 8) umfassen.

15. Faltverschluß nach Anspruch 14, dadurch gekennzeichnet, daß er ein Organ (82) zum transversalen Verstärken umfaßt, das das erste und zweite Glied (74, 76) verbindet.
